# FASCICULE DE BREVET EUROPEEN

(11) **EP 3 748 097 B1**
(45) Date de publication et mention de la délivrance du brevet: **28.01.2026**
(21) Numéro de dépôt: 20178212.5
(22) Date de dépôt: 04.06.2020
(51) Int. Cl.: E04B 2/78, E04B 1/58, E04C 3/09, E04B 2/74

(54) **OSSATURE MÉTALLIQUE POUR PANNEAUX DE CLOISON SÈCHE EN PRÉFABRIQUÉ**
METALLRAHMEN FÜR VORGEFERTIGTE TROCKENBAU-PLATTEN
METAL FRAME FOR PREFABRICATED DRYWALL PANELS

(30) Priorité: 04.06.2019 FR 1905891
(43) Date de publication de la demande: 09.12.2020
(73) Titulaire: Société de Profilage du Poitou, 79260 La Crèche (FR)
(72) Inventeur: LONGEAU, Ludovic, 79170 Vernoux-sur-Boutonne (FR)
(74) Mandataire: Fédit-Loriot

(56) Documents cités:
- EP-A1- 2 757 209
- FR-A1- 3 036 122
- GB-A- 1 204 359
- US-A- 3 800 489
- US-A- 4 235 054
- US-A1- 2009 178 369
- US-B1- 6 199 336

## Description

La présente invention se rapporte à une ossature métallique pour cloison sèche de panneau préfabriqué.

Un domaine d'application envisagé, est notamment, mais non exclusivement, celui des cloisons sèches de panneaux préfabriqués en plâtre, installées à l'intérieur des bâtiments.

Des ossatures métalliques connues comportent des rails horizontaux installés respectivement dans les parois de sol et de plafond, ainsi que des profilés métalliques en U montés verticalement et installés en prise dans les rails. Les profilés métalliques en U, ou montants, présentent respectivement un fond et deux ailes opposées et ils sont ajustés de proche en proche de manière à ce que leur fond soit orienté perpendiculairement aux rails, tandis que leurs ailes s'étendent dans des plans parallèles au plan moyen défini par les rails. Ainsi, les ailes opposées des profilés métalliques peuvent recevoir en appui des panneaux préfabriqués en regard lesquels y sont alors solidarisés par vissage.

Entre les panneaux préfabriqués, définissant alors la cloison, on insère généralement des matériaux isolants tels de la laine de verre ou de la laine de roche. Au surplus, on y installe des chemins de câbles. Pour ce faire, le fond des profilés métalliques présentent des orifices circulaires prédécoupés permettant le passage des gaines annelées standards dont l'intérieur forme les chemins de passage des câbles.

Ces orifices circulaires sont généralement surdimensionnés de manière à pouvoir accueillir toutes les dimensions de gaine annelée. Au surplus, ils présentent un bord intérieur franc qui perturbe le déploiement des gaines annelées à travers les orifices des profilés métalliques, car les anneaux de la gaine tendent à venir à cheval sur le bord franc et à s'y bloquer en translation.

On pourra se référer au document US 4 235 054 A, US 2009/178369 A1 ou US 3 800 489 A lesquels décrivent de tels profilés.

Aussi, un problème qui se pose et que vise à résoudre la présente invention est de fournir une ossature métallique qui permette de faciliter le déploiement des gaines à travers le fond des profilés métalliques.

Dans ce but, il est proposé une ossature métallique pour cloison sèche de panneau préfabriqué, selon la revendication 1.

Ainsi, une caractéristique de l'invention réside dans la mise en œuvre de quatre découpes dans le fond du profilé lors de sa fabrication, de manière à pouvoir ensuite, lors de l'installation du profilé métallique, enfoncer sa paroi de fond au niveau des découpes pour former des languettes que l'on vient étendre sensiblement perpendiculairement au fond. Aussi, la lumière de passage définit une ouverture d'une section supérieure à celle définit par les découpes. De la sorte, les gaines annelées peuvent être aisément entraînées en translation à travers les lumières de passage de gaine ainsi formées puisque la surface des languettes favorise leur glissement.

Aussi, si l'on réalisait deux découpes à partir d'un point central selon des rayons ou bien segments non colinéaires, perpendiculaires l'un à l'autre par exemple, on pourrait alors enfoncer une languette, mais alors la lumière de passage présenterait deux bords francs qui risqueraient de bloquer la gaine annelée en translation. Par conséquent, à partir de la mise en œuvre de trois découpes s'étendant selon des rayons non collinaires, on réalise une lumière de passage de gaine sensiblement triangulaire et présentant trois bords munis de languettes, sensiblement triangulaires elles-mêmes.

Selon un mode de mise en œuvre de l'invention particulièrement avantageux, l'ossature comprend en outre un autre profilé métallique présentant un autre fond et deux autres ailes opposées s'étendant à partir dudit autre fond en regard l'une de l'autre, ledit un profilé et ledit autre profilé étant adaptés à être montés l'un contre l'autre. Les profilés métalliques présentent usuellement des longueurs standards et des dimensions selon leur section droite standards, tandis que la hauteur des cloisons sèches peut, elle, varier. Aussi, on associe in situ, par exemple deux profilés en U dos à dos, en les ajustant à la hauteur totale désirée, puis on les solidarise par des vis autotaraudeuses à travers leur fond.

En outre, ledit autre fond présente avantageusement au moins un autre ensemble de quatre découpes s'étendant chacune à partir d'un autre point central et selon quatre autres rayons moyens, pour pouvoir plier quatre autres languettes en saillie dudit autre fond autour d'une autre lumière de passage de gaine. On réalise ainsi d'autre lumière de passage de gaine dans l'autre profilé métallique de la même façon que pour le premier. De la sorte, on autorise également la formation d'autres lumières de passage de gaine dans l'autre profilé et partant, l'insertion de gaines annelées à travers l'autre profilé.

Selon un mode de mise en œuvre de l'invention particulièrement avantageux, lesdites ailes en regard se prolongent respectivement par deux prolongements repliés à l'opposé l'un de l'autre contre lesdites ailes pour venir s'étendre en arrière dudit fond. On obtient de la sorte au moyen d'une seule bande métallique un profilé en I dont l'inertie est particulièrement augmentée. Autrement dit, le profilé métallique en I résiste mieux au fléchissement.

En outre, et de manière préférée, lesdites autres ailes en regard se prolongent respectivement par deux autres prolongements repliés à l'opposé l'un de l'autre contre lesdites autres ailes pour venir s'étendre en arrière dudit autres fond. De la sorte, il est aisé d'associer les deux profilés métalliques à coulissement l'un dans l'autre comme on l'expliquera plus en détail dans la suite de la description. Les deux fonds viennent en appui dos à dos, tandis que les prolongements des deux profilés se superposent respectivement. De la sorte, on ajuste aisément la longueur des deux profilés engagés l'un dans l'autre à la hauteur de cloison désirée pour les y fixer ensuite grâce à des vis à travers les deux fonds dos à dos. On observera que les découpes réalisées dans le fond des profilés ne viennent en rien gêner leur coulissement durant l'ajustement de la longueur totale. Lorsqu'ils sont vissés, on peut venir déformer des languettes et ménager les lumières de passage, dans les parties de fond non superposées.

Selon l'invention, ledit au moins un ensemble comprend quatre découpes s'étendant, à partir dudit point central, selon quatre rayons moyens successivement perpendiculaires les uns aux autres. De la sorte, on peut venir déformer quatre languettes pour venir les étendre en saillie du fond du profilé métallique. Naturellement, on vient étendre les quatre languettes d'un même côté du fond de manière à permettre un meilleur guidage des gaines annelées en translation à travers la lumière de passage ainsi dégagée.

Selon une variante non conforme à l'invention, lesdites découpes sont des fentes. De la sorte, on vient déformer et étendre en saillie quatre languettes triangulaires en dégageant une lumière de passage sensiblement carrée. De la sorte, lorsqu'une gaine annelée est entraînée en translation à travers la lumière de passage, elle est entraînée en frottement à la surface des languettes et ne rencontre pas de bord franc ni d'obstacle susceptible d'interrompre sa course.

Selon l'invention, chacune desdites découpes présente, à partir dudit point central et selon le rayon moyen correspondant, un petit évidement carré suivi d'un grand évidement carré, les diagonales desdits évidements carrés étant confondus avec ledit rayon moyen correspondant. Les quatre découpes alors orthogonales successivement l'une à l'autre, forment alors un évidement central carré centré sur le point central et résultant des découpes des petits évidements carrés, et quatre évidements carrés en coin résultant des grands évidements carrés. Préférentiellement, ledit petit évidement carré est sensiblement quatre fois inférieur audit grand évidement carré, de manière à pouvoir mieux dégager les languettes. De la sorte on dessine quatre languettes susceptibles d'être déformées sur chacun des quatre bords de la lumière de passage ainsi dégagée, comme on l'expliquera ci-après plus en détail.

En outre, ledit fond dudit profilé métallique présente avantageusement une pluralité d'ensembles de quatre découpes espacés les uns des autres. Par exemple, les ensembles de quatre découpes sont espacés les uns des autres de 500 mm de manière à ne pas abaisser l'inertie du profilé métallique.

Selon un autre aspect, la présente invention concerne une méthode conforme à la revendication 11.

Ainsi, on fournit en outre une gaine et, avantageusement, on entraîne en translation ladite gaine à travers ladite lumière de passage de gaine.

D'autres particularités et avantages de l'invention ressortiront à la lecture de la description faite ci-après de modes de réalisation particuliers de l'invention, donnés à titre indicatif mais non limitatif, en référence aux dessins annexés sur lesquels :
[Fig. 1] est une vue schématique partielle en perspective de l'extrémité d'un élément d'une ossature conforme à l'invention ;
[Fig. 2] est une vue schématique partielle latérale de l'élément de l'ossature conforme à l'invention selon une première variante d'exécution de l'invention et dans un premier état ;
[Fig. 3] est une vue schématique de détail et de face de l'objet de la figure [Fig. 2] ;
[Fig. 4] est une vue schématique en perspective de l'objet de la figure [Fig. 2] selon un second état ;
[Fig. 5] est une vue schématique de détail de l'objet de la figure [Fig. 4] ;
[Fig. 6] est une vue schématique de détail partielle montrant l'objet de la figure [Fig. 5] associé à un élément complémentaire ;
[Fig. 7] est une vue schématique partielle de détail montrant une variante non conforme à l'invention, dans un premier état ;
[Fig. 8] est une vue schématique de l'objet de la figure [Fig. 7] montrant l'objet de la figure [Fig. 7] dans un second état ; et,
[Fig. 9] est une vue schématique en coupe droite montrant deux éléments d'ossature montés l'un dans l'autre.

La Figure 1 montre l'extrémité libre d'un premier profilé métallique en I 10 permettant de former des montants d'ossature métallique pour cloison sèche de panneaux préfabriqués. Le premier profilé métallique 10 présente un premier fond 12 et deux premières ailes opposées 14, 16 qui s'étendent perpendiculairement du premier fond 12 en regard l'une de l'autre, en formant une section en U. Les premières ailes 14, 16 sont prolongées par deux premiers prolongements 18, 20 repliés à l'opposé l'un de l'autre contre leurs premières ailes 14, 16 respectives, de manière à pouvoir s'étendre parallèlement l'un à l'autre en arrière du premier fond 12.

Les premiers prolongements 18, 20 présentent une largeur sensiblement du double de celle des premières ailes 14, 16, de sorte qu'ils viennent s'étendre parallèlement l'un à l'autre en arrière du premier fond 12 sur une largeur sensiblement équivalente à celle des premières ailes 14, 16. Par exemple les premiers prolongements 18, 20 présentent une largeur voisine de 60 mm, tandis que les premières ailes 14, 16 présentent une largeur voisine de 30 mm. Toutefois, l'un 18 des premiers prolongements s'étend sur une largeur, par exemple de 60 mm, sensiblement supérieure à celle de l'autre premier prolongement 20 voisine par exemple de 57 mm, pour des raisons pratiques comme on l'expliquera ci-après. Par ailleurs, la largeur du premier fond 12 varie en fonction des types de cloison, par exemple entre 35 mm et 150 mm. De plus, les premiers prolongements 18, 20 présentent des bordures libres 22, 24 recourbées l'une vers l'autre. Comme on l'expliquera ci-après, de tels profilés métalliques en I 10 permettent de former des montants d'ossatures métalliques, et préférentiellement leur longueur originelle est par exemple de 1600 mm et ils sont appariés et montés à coulissement l'un dans l'autre pour pouvoir ajuster la longueur du montant à la hauteur de paroi.

Les profilés métalliques en I sont conformés en continu dans une installation de formage à partir d'une seule bande métallique d'une épaisseur comprise par exemple entre 0,4 mm et 1 mm. L'installation de formage comporte également, en aval, des organes de coupe permettant de sectionner le profilé en sections de longueur prédéterminée et par exemple de 1600 mm. En amont, l'installation de formage comporte un dispositif de poinçonnage permettant de réaliser en continu des découpes dans la bande métallique. Ainsi, la figure [Fig. 2] illustre partiellement le premier profilé métallique 10, lequel présente dans le fond 12, un premier ensemble de découpes en damier 26 selon l'invention et que l'on décrira vu de face en détail en regard de la figure [Fig. 3].

Ainsi, le premier ensemble de découpes en damier 26 correspond à quatre découpes 28, 30, 32, 34 s'étendant radialement, à partir d'un point central 36 et selon quatre rayons moyens, ou segments, R1, R2, R3 et R4 sensiblement identiques et décalés de 90° les uns aux autres. Chacune des découpes 28, 30, 32, 34 se décomposent, à partir du point central 36, en un petit évidement carré proximal 38 et un grand évidement carré distal 40 communiquant par leur coin. Chacun des rayons moyens R1, R2, R3 et R4 est alors confondu avec les diagonales du petit évidement carré proximal 38 et du grand évidement carré distal 40, lesquelles sont situées dans le prolongement l'une de l'autre. Aussi, les quatre petits évidements carrés proximaux 38 forment ensemble un seul évidement central carré 42 ayant le point central 36 pour centre.

Un tel ensemble de découpes 28, 30, 32, 34 permet ainsi de délimiter quatre languettes 44, 46, 48, 50 orientées vers le point central 36. Lors de la mise en œuvre du premier profilé métallique 10 pour former le montant d'une ossature, on vient alors enfoncer les quatre languettes 44, 46, 48 et 50 d'un même côté du fond 10 comme l'illustre la figure [Fig. 4], de manière à dégager une première lumière de passage carrée 52.

La lumière de passage carrée 52 définit ainsi quatre bords intérieurs 54, 56, 58 et 60. Les languettes 44, 46, 48 et 50 peuvent aisément être déformées et enfoncées avec les doigts, car l'épaisseur du métal, de l'ordre de quelques dixièmes de millimètre, est suffisamment faible pour qu'elles puissent déformées à la main. Aussi, les languettes 44, 46, 48 et 50 sont pliées pour être portées sensiblement perpendiculairement au fond 12 comme l'illustre en détail la figure [Fig. 5]. On retrouve sur cette figure les quatre languettes 44, 46, 48 et 50 en saillie du fond 12 et autour de la première lumière de passage carrée 52, une pour chacun des bords 54, 56, 58 et 60. On observera que les languettes 44, 46, 48 et 50, lorsqu'elles sont enfoncées, ne se plient pas précisément autour des bords 54, 56, 58 et 60 respectivement, mais avec un décalage sensible offrant alors un décrochement par rapport à ces bords 54, 56, 58 et 60. On mesurera tout l'intérêt de ces décrochements en référence à la figure [Fig. 6] présentant une portion de gaine annelée 62 engagée à travers la lumière de passage carrée 52. Ainsi, la portion de gaine 62, dont le diamètre est bien entendu inférieur à l'écartement entre les languettes en regard 44, 48 et 46, 50, peut être entraînée en translation à travers la lumière de passage carrée 52 en prenant appui sur les unes ou les autres des languettes 44, 46, 48 et 50 pliées parallèlement entre elles. La portion de gaine 62 est entraînée en frottement à la surface des languettes 44, 46, 48 et 50 pliées sans pouvoir venir en contact avec l'un quelconque des quatre bords intérieurs 54, 56, 58 et 60, notamment grâce aux décrochements décrits ci-dessus.

Aussi, la présente invention concerne une méthode de montage d'une ossature métallique pour cloison sèche de panneau préfabriqué.

Selon ladite méthode, on fournit une ossature métallique comprenant une pluralité de profilés métalliques 10 tel que décrit ci-dessus. Ensuite, on plie les quatre languettes 44, 46, 48, 50 en saillie du fond 12 autour de la lumière de passage de gaine 52, pour chacun des profilés métalliques. Puis, on fournit la gaine 62 et on entraîne en translation la gaine 62 à travers les lumières de passage de gaine 52 des profilés métalliques.

Ainsi, lorsque les profilés métalliques en I sont installés verticalement pour former une ossature, et avant que l'espace inter-panneaux préfabriqués ne soit refermé, on vient étirer la gaine à travers la lumière de passage sans retenue due aux bords francs de ces lumières.

Le dispositif de poinçonnage décrit ci-dessus permet également de réaliser en continu un second ensemble de découpes en croix 26' dans le fond 12' de la bande métallique. Ainsi, on se référera à la figure [Fig. 7] illustrant en détail cette seconde variante non conforme à l'invention. Aussi, les éléments fonctionnels identiques à ceux de la première variante d'exécution présenteront les mêmes références affectées d'un signe prime : «'». Ainsi, ce second ensemble de découpes en croix 26' correspond à quatre découpes 28', 30', 32', 34' sous forme de fentes, s'étendant radialement, à partir du point central 36' et selon quatre rayons moyens R1', R2', R3' et R4' sensiblement identiques et décalés de 90° les uns aux autres. Un tel ensemble de découpes 28', 30', 32', 34' permet ainsi de délimiter quatre languettes triangulaires 44', 46', 48' et 50' orientées vers le point central 36'.

Aussi, comme l'illustre la figure [Fig. 8], les languettes 44', 46', 48' et 50' sont pliées pour être portées sensiblement perpendiculairement au fond 12' sur une même face de celui-ci. On retrouve sur cette figure [Fig. 8] les quatre languettes 44', 46', 48' et 50' en saillie du fond 12' et autour d'une seconde lumière de passage carrée 52'. De la même façon, que dans la variante de réalisation selon l'invention, illustrée sur la figure [Fig. 6], il est aisé d'entraîner en translation une gaine annelée à travers la seconde lumière de passage carrée 52' laquelle vient alors en frottement sur les languettes triangulaires 44', 46', 48' et 50'.

Dans cette variante non conforme à l'invention, on observera qu'il est aisé de réaliser un ensemble de six découpes s'étendant chacune à partir d'un point central et selon six rayons moyens, pour pouvoir plier six languettes en saillie du fond autour d'une lumière de passage de gaine. En outre, toujours selon cette variante non conforme à l'invention, il est aisé de réduire la largeur des fentes à la simple largeur de la lame de coupe du poinçon. De la sorte, lorsque les languettes ne sont pas pliées, le profilé métallique conserve une haute inertie.

Par ailleurs, et de façon particulièrement avantageuse, on pratique une pluralité d'ensembles de découpes telles que décrites ci-dessus, dans le fond du profilé en I ; les ensembles de découpes étant espacés les uns des autres d'une distance prédéterminée, par exemple de 500 mm. De la sorte, il est possible d'installer plusieurs gaines de chemin de câble dans l'épaisseur de la cloison et aussi, de pouvoir choisir la hauteur à laquelle on souhaite étendre une seule gaine.

On observera que les découpes ainsi décrites, au droit de la variante selon l'invention ou bien au droit de la variante non conforme à l'invention, peuvent être pratiquées également dans un profilé en C, lesquels permettent également de former des montants pour réaliser des ossatures métalliques de cloison sèche.

L'avantage de mettre en oeuvre les profilés en I du type du premier profilé métallique en I 10, illustré sur les figures [Fig. 1] et [Fig. 2], est qu'ils peuvent être appariés et montés l'un dans l'autre de manière télescopique pour être adaptés à des cloisons de grande hauteur. De surcroît, tant que les languettes des découpes ne sont pas pliées, le coulissement des profilés l'un dans l'autre n'est nullement interdit.

On se reportera ainsi sur la figure [Fig. 9] montrant en section droite le premier profilé métallique en I 10 monté à coulissement à l'intérieur d'un second profilé métallique en I 10'. On y retrouve le premier fond 12 assorti de ses deux premières ailes opposées 14, 16 qui s'étendent perpendiculairement du premier fond 12 en regard l'une de l'autre. On retrouve également les deux premiers prolongements 18, 20 prolongeant les premières ailes 14, 16, et repliés respectivement contre elles à l'opposé l'un de l'autre pour pouvoir s'étendre parallèlement l'un à l'autre en arrière du premier fond 12.

Le second profilé métallique 10' est apparié tête-bêche avec le premier 10. Ainsi il comprend, un second fond 12' en appui à plat contre le premier fond 12, et il est assorti de ses deux secondes ailes opposées 14', 16' qui s'étendent perpendiculairement du premier fond 12' en regard l'une de l'autre. En outre, les secondes ailes 14', 16' sont prolongées respectivement par deux seconds prolongements 18', 20', lesquels sont repliés respectivement contre les secondes l'ailes 14', 16', l'un des seconds prolongements 20' venant en prise entre l'une des premières ailes 14 et l'un des premiers prolongements 18, tandis que l'autre des seconds prolongements 18' vient s'appliquer contre l'autre premier prolongement 20, lequel est lui-même en prise entre ladite seconde aile 14' et ledit un autre second prolongement 18' qui la prolonge. De la sorte, on obtient un seul profil doublé, dont les deux profilés 10,10' qui le constituent sont aptes à coulisser l'un dans l'autre.

Le second profilé métallique en I 10' présente également une pluralité d'ensembles de découpes pratiquées dans son fond 12' et espacés les uns des autres. Partant, lorsque les deux profilés 10, 10' sont coulissés à la longueur désirée, ils sont alors maintenus en position fixe grâce à la mise en œuvre de vis autotaraudeuses à travers leur deux fonds en appui ; les portions découvertes et non superposées des fonds 12, 12' libèrent alors, dans la partie haute et dans la partie basse du montant ainsi formé, les ensembles de découpes qui peuvent ainsi être mis en œuvre pour le passage des gaines.

## Revendications

1. Ossature métallique pour cloison sèche de panneau préfabriqué, ladite ossature métallique comprenant un profilé métallique (10) présentant un fond (12) et deux ailes opposées (14, 16) s'étendant à partir dudit fond (12) en regard l'une de l'autre, lesdites ailes en regard étant aptes à recevoir respectivement des panneaux préfabriqués en appui ;
**caractérisée en ce que** ledit fond (12) dudit profilé métallique (10) présente au moins un ensemble de quatre découpes (28, 30, 32, 34) s'étendant chacune à partir d'un point central (36) et selon quatre rayons moyens (R1, R2, R3, R4) successivement perpendiculaires les uns aux autres, pour pouvoir plier quatre languettes (44, 46, 48, 50) en saillie dudit fond (12) autour d'une lumière de passage de gaine (52) ;
et **en ce que** chacune desdites découpes (28, 30, 32, 34) présente, à partir dudit point central (36) et selon le rayon moyen correspondant (R1, R2, R3, R4) un petit évidement carré (38) suivi d'un grand évidement carré (40), les diagonales desdits évidements carrés (38, 40) étant confondus avec ledit rayon moyen correspondant.

2. Ossature métallique selon la revendication 1, **caractérisée en ce qu'**elle comprend en outre un autre profilé métallique (10') présentant un autre fond (12') et deux autres ailes opposées (14', 16') s'étendant à partir dudit autre fond (12') en regard l'une de l'autre, ledit un profilé (10) et ledit autre profilé (10') étant adaptés à être montés l'un contre l'autre.

3. Ossature métallique selon la revendication 2, **caractérisée en ce que** ledit autre fond (12') présente au moins un autre ensemble de quatre découpes (28', 30', 32', 34') s'étendant chacune à partir d'un autre point central (36') et selon quatre autres rayons moyens (R1', R2', R3', R4'), pour pouvoir plier quatre autres languettes (44', 46', 48', 50') en saillie dudit autre fond (12') autour d'une autre lumière de passage de gaine (52').

4. Ossature métallique selon l'une quelconque des revendications 1 à 3, **caractérisée en ce que** lesdites ailes en regard (14, 16) se prolongent respectivement par deux prolongements (18, 20) repliés à l'opposé l'un de l'autre contre lesdites ailes (14, 16) pour venir s'étendre en arrière dudit fond (12).

5. Ossature métallique selon les revendications 2 ou 3 et 4, **caractérisée en ce que** lesdites autres ailes en regard (14', 16') se prolongent respectivement par deux autres prolongements (18', 20') repliés à l'opposé l'un de l'autre contre lesdites autres ailes (14', 16') pour venir s'étendre en arrière dudit autres fond (12').

6. Ossature métallique selon l'une quelconque des revendications 1 à 5, **caractérisée en ce que** les quatre petits évidements carrés (38) forment ensemble un seul évidement central carré (42) ayant le point central (36) pour centre.

7. Ossature métallique selon l'une quelconque des revendications 1 à 6,
**caractérisée en ce que** lesdits quatre rayons moyens (R1, R2, R3, R4) sont sensiblement identiques.

8. Ossature métallique selon l'une quelconque des revendications 1 à 7, **caractérisée en ce que** lesdits petits évidements carrés (38) est sensiblement quatre fois inférieur audit grand évidement carré (40).

9. Ossature métallique selon l'une quelconque des revendications 1 à 8, **caractérisée en ce que** ledit fond (12 ; 12') dudit profilé métallique (10 ; 10') présente une pluralité d'ensembles de quatre découpes espacés les uns des autres.

10. Méthode de montage d'une ossature métallique pour cloison sèche de panneau préfabriqué, comprenant les étapes suivantes :
- on fournit une ossature métallique selon l'une quelconque des revendications 1 à 9, ladite ossature métallique comprenant un profilé métallique (10) présentant un fond (12) et deux ailes opposées (14, 16) s'étendant à partir dudit fond (12) en regard l'une de l'autre, lesdites ailes en regard étant aptes à recevoir respectivement des panneaux préfabriqués en appui, ledit fond (12) dudit profilé métallique (10) présentant au moins un ensemble de quatre découpes (28, 30, 32, 34) s'étendant chacune à partir d'un point central (36) et selon quatre rayons moyens (R1, R2, R3, R4) successivement perpendiculaires les uns aux autres, chacune desdites découpes (28, 30, 32, 34) présentant, à partir dudit point central (36) et selon le rayon moyen correspondant (R1, R2, R3, R4) un petit évidement carré (38) suivi d'un grand évidement carré (40), les diagonales desdits évidements carrés (38, 40) étant confondus avec ledit rayon moyen correspondant ; et,
- on plie les quatre languettes (44, 46, 48, 50) en saillie dudit fond (12) autour d'une lumière de passage de gaine (52).

11. Méthode de montage selon la revendication 10, **caractérisée en ce qu'**on fournit en outre une gaine (62) et **en ce qu'**on entraîne en translation ladite gaine (62) à travers ladite lumière de passage de gaine (52).

## Patentansprüche

1. Metallgerüst für Trockenbauwände aus vorgefertigten Platten, wobei das Metallgerüst ein Metallprofil (10) umfasst, das einen Boden (12) und zwei entgegengesetzte Flügel (14, 16) besitzt, die sich von dem Boden (12) aus zueinander gegenüberliegend erstrecken, wobei die gegenüberliegenden Flügel jeweils geeignet sind, vorgefertigte Platten als Stütze aufzunehmen;
**dadurch gekennzeichnet, dass** der Boden (12) des Metallprofils (10) mindestens eine Gruppe von vier Ausschnitten (28, 30, 32, 34) aufweist, die sich jeweils von einem Mittelpunkt (36) aus und in vier mittleren Radien (R1, R2, R3, R4) nacheinander senkrecht zueinander erstrecken, um vier Laschen (44, 46, 48, 50), die aus dem Boden (12) herausragen, um ein Kanaldurchgangslumen (52) biegen zu können;
und dass jeder der Ausschnitte (28, 30, 32, 34), ausgehend von dem Mittelpunkt (36) und nach dem entsprechenden mittleren Radius (R1, R2, R3, R4) eine kleine quadratische Aussparung (38) gefolgt von einer großen quadratischen Aussparung (40) besitzt, wobei die Diagonalen der quadratischen Aussparungen (38, 40) mit dem entsprechenden mittleren Radius zusammenfallen.

2. Metallgerüst nach Anspruch 1, **dadurch gekennzeichnet, dass** es ferner ein weiteres Metallprofil (10') umfasst, das einen anderen Boden (12') und zwei weitere entgegengesetzte Flügel (14', 16') besitzt, die sich von dem anderen Boden (12') zueinander gegenüberliegend erstrecken, wobei das Profil (10) und das andere Profil (10') dazu ausgelegt sind, aneinander montiert zu werden.

3. Metallgerüst nach Anspruch 2, **dadurch gekennzeichnet, dass** der andere Boden (12') mindestens eine weitere Gruppe von vier Ausschnitten (28', 30', 32', 34') besitzt, die sich jeweils von einem anderen Mittelpunkt (36') und nach vier weiteren mittleren Radien (R1', R2', R3', R4') erstrecken, um vier weitere Laschen (44', 46', 48', 50'), die aus dem anderen Boden (12') herausragen, um ein anderes Kanaldurchgangslumen (52') biegen zu können.

4. Metallgerüst nach einem der Ansprüche 1 bis 3, **dadurch gekennzeichnet, dass** sich die gegenüberliegenden Flügel (14, 16) jeweils durch zwei Verlängerungen (18, 20) verlängern, die entgegengesetzt gegen die Flügel (14, 16) gebogen sind, um sich nach hinten über den Boden (12) zu erstrecken.

5. Metallgerüst nach den Ansprüchen 2 oder 3 und 4, **dadurch gekennzeichnet, dass** sich die anderen gegenüberliegenden Flügel (14', 16') jeweils durch zwei andere Verlängerungen (18', 20') verlängern, die entgegengesetzt gegen die anderen Flügel (14', 16') gebogen sind, um sich nach hinten aus dem anderen Boden (12') zu erstrecken.

6. Metallgerüst nach einem der Ansprüche 1 bis 5, **dadurch gekennzeichnet, dass** die vier kleinen quadratischen Aussparungen (38) zusammen eine einzige quadratische mittlere Aussparung (42) mit dem Mittelpunkt (36) als Mitte bilden.

7. Metallgerüst nach einem der Ansprüche 1 bis 6,
**dadurch gekennzeichnet, dass** die vier mittleren Radien (R1, R2, R3, R4) im Wesentlichen identisch sind.

8. Metallgerüst nach einem der Ansprüche 1 bis 7, **dadurch gekennzeichnet, dass** die kleinen quadratischen Aussparungen (38) im Wesentlichen viermal kleiner sind als die große quadratische Aussparung (40).

9. Metallgerüst nach einem der Ansprüche 1 bis 8,
**dadurch gekennzeichnet, dass** der Boden (12; 12') des Metallprofils (10; 10') eine Vielzahl von vier voneinander beabstandeten Ausschnitten besitzt.

10. Montageverfahren für ein Metallgerüst für Trockenbauwände aus vorgefertigten Platten, umfassend die folgenden Schritte:
- es wird ein Metallgerüsts nach einem der Ansprüche 1 bis 9 bereitgestellt,
wobei das Metallgerüst ein Metallprofil (10) umfasst, das einen Boden (12) und zwei entgegengesetzte Flügel (14, 16) besitzt, die sich von dem Boden (12) zueinander gegenüberliegend erstrecken, wobei die gegenüberliegenden Flügel jeweils zur Aufnahme von vorgefertigten Platten geeignet sind, wobei der Boden (12) des Metallprofils (10) mindestens eine Gruppe von vier Ausschnitten (28, 30, 32, 34) besitzt, die sich jeweils von einem Mittelpunkt (36) aus und in vier mittleren Radien (R1, R2, R3, R4) nacheinander senkrecht zueinander erstrecken, wobei jeder der Ausschnitte (28, 30, 32, 34) ab dem Mittelpunkt (36) und in dem entsprechenden mittleren Radius (R1, R2, R3, R4) eine kleine quadratische Aussparung (38) gefolgt von einer großen quadratischen Aussparung (40) besitzt, wobei die Diagonalen der quadratischen Aussparungen (38, 40) mit dem entsprechenden mittleren Radius zusammenfallen; und
- es werden die vier Laschen (44, 46, 48, 50), die aus dem Boden (12) herausragen, um ein Kanaldurchgangslumen (52) gebogen.

11. Montageverfahren nach Anspruch 10, **dadurch gekennzeichnet, dass** ferner ein Kanal (62) bereitgestellt wird und der Kanal (62) durch das Kanaldurchgangslumen (52) translatorisch angetrieben wird.

## Claims

1. Metal framework for a prefabricated drywall panel, the said metal framework comprising a metal profile (10) with a base (12) and two opposite flanges (14, 16) extending from said base (12) and facing each other, the opposite flanges being configured to respectively receive and support prefabricated panels.
**characterised in that** said base (12) of said metal profile (10) has at least one set of four cut-outs (28, 30, 32, 34) each extending from a central point (36) and along four mean radii (R1, R2, R3, R4) that are successively perpendicular to each other, so as to be able to bend four tabs (44, 46, 48, 50) protruding from said base (12) around a duct passage opening (52);
and **in that** each of said cut-outs (28, 30, 32, 34) has, starting from said central point (36) and along the corresponding mean radius (R1, R2, R3, R4), a small square recess (38) followed by a large square recess (40), with the diagonals of said square recesses (38, 40) being aligned with the corresponding mean radius.

2. Metal framework according to claim 1, **characterised in that** it further comprises another metal profile (10') having a different base (12') and two other opposite flanges (14', 16') extending from said other base (12') facing each other, with said profile (10) and said other profile (10') being configured to be mounted against one another.

3. Metal framework according to claim 2, **characterised in that** the other base (12') has at least one additional set of four cut-outs (28', 30', 32', 34') each extending from a different central point (36') and along four other mean radii (R1', R2', R3', R4'), to allow for the bending of four additional tabs (44', 46', 48', 50') protruding from the said other base (12') around another duct passage opening (52').

4. Metal framework according to any one of claims 1 to 3, **characterised in that** said opposite flanges (14, 16) are extended respectively by two extensions (18, 20) folded in opposite directions against said flanges (14, 16) to extend behind said base (12).

5. Metal framework according to claims 2 or 3 and 4, **characterised in that** said other opposite flanges (14', 16') are extended respectively by two other extensions (18', 20') folded in opposite directions against said other flanges (14', 16') to extend behind said other base (12').

6. Metal framework according to any one of claims 1 to 5, **characterised in that** the four small square recesses (38) together form a single central square recess (42) with the central point (36) at its centre.

7. Metal framework according to any one of claims 1 to 6,
**characterised in that** the four mean radii (R1, R2, R3, R4) are essentially identical.

8. Metal framework according to any one of claims 1 to 7, **characterised in that** the said small square recesses (38) are substantially four times smaller than said large square recess (40).

9. Metal framework according to any one of claims 1 to 8,
**characterised in that** the base (12; 12') of said metal profile (10; 10') has a plurality of sets of four cut-outs that are spaced apart from one another.

10. Method for assembling a metal framework for a prefabricated drywall panel, comprising the following steps:
- a metal framework is provided according to any one of claims 1 to 9,
the said metal framework comprising a metal profile (10) with a base (12) and two opposite flanges (14, 16) extending from said base (12) and facing each other, said opposite flanges being capable of respectively receiving and supporting prefabricated panels, the base (12) of said metal profile (10) having at least one set of four cut-outs (28, 30, 32, 34), each extending from a central point (36) and along four mean radii (R1, R2, R3, R4) that are successively perpendicular to one another, each of said cut-outs (28, 30, 32, 34) having, from said central point (36) and along the corresponding mean radius (R1, R2, R3, R4), a small square recess (38) followed by a large square recess (40), the diagonals of said square recesses (38, 40) being aligned with the corresponding mean radius; and,
- the four tabs (44, 46, 48, 50) protruding from said base (12) are folded around a duct passage opening (52).

11. Assembly method according to claim 10, **characterised in that** a duct (62) is additionally provided and **in that** said duct (62) is driven in translation through said duct passage opening (52).
